# EUROPÄISCHE PATENTSCHRIFT

(11) **EP 3 082 510 B1**
(45) Veröffentlichungstag und Bekanntmachung des Hinweises auf die Patenterteilung: **15.11.2017**
(21) Anmeldenummer: 14821538.7
(22) Anmeldetag: 12.12.2014
(51) Int. Cl.: A47B 88/90, A47B 88/913

(54) **SCHUBLADENWANDELEMENT UND MÖBELSCHUBLADE**
DRAWER WALL ELEMENT AND FURNITURE DRAWER
ÉLÉMENT DE PAROI DE TIROIR ET TIROIR DE MEUBLE

(30) Priorität: 20.12.2013 DE 202013011427 U
(43) Veröffentlichungstag der Anmeldung: 26.10.2016
(73) Patentinhaber: Grass GmbH, 6973 Höchst (AT)
(72) Erfinder: KARU, Felix, 6844 Altach (AT); KOENIG, Matthias, 6840 Goetzis (AT)
(74) Vertreter: Otten, Roth, Dobler & Partner mbB Patentanwälte
(86) Internationale Anmeldenummer: PCT/EP2014/077499
(87) Internationale Veröffentlichungsnummer: WO 2015/091241

(56) Entgegenhaltungen:
- EP-A1- 0 636 327
- DE-A1-102008 024 673
- DE-A1-102010 060 722
- DE-U1-202005 008 286

## Beschreibung

### Stand der Technik

Verschieblich an einem Möbelkorpus eines Möbels gelagerte Auszüge bzw. Schubladen werden in der Regel aus verschiedenen vorbereiteten Grundelementen wie beispielsweise zwei Schubladenseitenwänden, einer Rückwand, einer Front und einem Schubladenboden zusammengebaut. Für hochwertige Schubladen, welche für eine hohe maximale Beladung und eine lange Lebensdauer bei einer Vielzahl von sich wiederholenden dynamischen Öffnungs- und Schließvorgängen konzipiert sind, werden hohe Anforderungen an die Stabilität der Schubladenwandelemente gestellt, insbesondere im Hinblick auf einen reduzierten Materialeinsatz und eine vorteilhafte Herstellung. In diesem Zusammenhang sind Hohlkammerzargen aus Metall bekannt.

Die DE 20 2005 008 286 U1 richtet sich auf eine Schubkasten mit seitlichen Zargen, die jeweils aus einem Befestigungselement für einen Schubkastenboden und mehreren, eine Hohlprofilabschnitt bildenden Profilelementen gebildet sind.

### Aufgabe und Vorteile der Erfindung

Aufgabe der vorliegenden Erfindung ist es, ein Schubladenwandelement bzw. ein Schubladenmöbel technisch und wirtschaftlich vorteilhaft bereitzustellen, insbesondere im Hinblick auf den Zusammenbau bzw. die Anbindung weiterer Bauteile an dem Schubladenwandelement.

Diese Aufgabe wird durch Anspruch 1 gelöst. Die abhängigen Ansprüche thematisieren vorteilhafte Ausgestaltungen der Erfindung.

Die Erfindung geht zunächst aus von einem Schubladenwandelement für eine Schublade, an dem ein Randabschnitt eines Schubladenbodens einsetzbar ist, um eine an den Schubladenboden angrenzende Schubladenseitenwand zu bilden, wobei das Schubladenwandelement ein Wand-Profilteil und ein Bodenaufnahme-Profilteil umfasst, wobei am Schubladenwandelement eine am Bodenaufnahme-Profilteil vorhandene Auflagefläche für eine unterseitige Abstützung für einen am Schubladenwandelement einsetzbaren Schubladenboden bereitgestellt ist, und wobei das Wand-Profilteil einen Kammerabschnitt mit einem Innenwand-Blechabschnitt und einem Außenwand-Blechabschnitt umfasst, die gegenüberliegend über ein Breitenmaß des Schubladenwandelements voneinander beabstandet und durch einen Verbindungsabschnitt verbunden sind.

Dabei ist es grundlegend, dass zunächst das Wand- und das Bodenaufnahme-Profilteil jeweils separat hergestellt werden, was insbesondere im Hinblick auf einen je nach geplanter Auslegung des Schubladenwandelements variabel möglichen Zusammenbau aus zwei, drei oder mehr gleichartigen Bodenaufnahme-Profilteilen mit einem Wand-Profilteil relevant ist. Das Wand-Profilteil als auch das Bodenaufnahme-Profilteil sind jeweils aus einem profiltartigen metallischen Blechmaterial mit einer Dicke im Millimeterbereich insbesondere mit mehreren Biegekanten hergestellt, das aus einem flachen Blech durch Umbiege-, Stanz- und/oder andere Bearbeitungsschritte hergestellt ist. Das Wand-Profilteil ist ausgebildet, im zusammengebauten Zustand der Schublade insbesondere eine seitliche Begrenzung eines Aufnahmevolumens der Schublade oberhalb des Schubladenbodens zu bilden. Die Bodenaufnahme-Profilteile stellen insbesondere die Anbindung des separat am Schubladenwandelement anbringbaren Schubladenbodens bereit.

Die Verbindung der Bodenaufnahme-Profilteile mit dem Wand-Profilteil erfolgt einmalig für einen dauerhaften insbesondere stoffschlüssigen bzw. nicht lösbaren Zusammenhalt der Teile. Hierfür kommen beispielsweise Verbindungsarten wie Schweißen, Kleben, Löten bzw. auch Clinchen oder Clinchnieten in Frage. Das Schubladenwandelement bildet nach dem Zusammenbau der Schublade einen Teil der Schublade, die außerdem in der Regel ein weiteres Schubladenwandelement einer Rückwand und eine Front umfasst.

Ein erster wesentlicher Aspekt der Erfindung liegt darin, dass der Innenwand-Blechabschnitt am unteren Rand eine zum Außenwand-Blechabschnitt gebogene Lasche aufweist, an welchem sich das Bodenaufnahme-Profilteil abstützt. Die Lasche erstreckt sich über einen Teil des gesamten Abstands im Kammerabschnitt bzw. innen zwischen den gegenüberliegenden Innenseiten des Innen- und des Außenwand-Blechabschnitts. So bleibt ein restlicher Abstand frei, was für die Anbringung des Bodenaufnahme-Profilteils am Wand-Profilteil bzw. für das Auflegen des Stegabschnitts auf der Lasche notwendig ist. Die Lasche steht beispielsweise wenige Millimeter bis zu ca. einem Zentimeter in Richtung zum Außenwand-Blechabschnitt am Innenwand-Blechabschnitt innen vor, womit ein zumindest ebenso großer oder größerer Abstand frei bleibt. Die Breite eines Kammerabschnitts beträgt regelmäßig wenige Zentimeter. Die Lasche ist insbesondere über die gesamte Länge oder eine Teillänge des Wand-Profilteils ausgebildet, insbesondere streifenförmig mit einer gleichbleibenden Breite und Form.

Es ist weiter vorteilhaft, dass der Außenwand-Blechabschnitt des Wand-Profilteils in einen Verlängerungsabschnitt übergeht, der sich nach unten weiter erstreckt als ein unterer Rand des Innenwand-Blechabschnitts des Wand-Profilteils.

Mit dem Verlängerungsabschnitt wird vorteilhafterweise unten anschließend am Kammerabschnitt ein Abschnitt zum Abstützen des Bodenaufnahme-Profilteils in der Anbringposition am Wand-Profilteil bereitgestellt. Das Bodenaufnahme-Profilteil wird dabei vorteilhaft nicht vom Innenwand-Blechabschnitt von einer Verankerung am Außenwand-Blechabschnitt räumlich behindert. Erfindungsgemäß ist am Bodenaufnahme-Profilteil oberhalb zur Auflagefläche ein Stegabschnitt vorhanden, der an einem zur Auflagefläche nach oben abgewinkelten Anlageabschnitt durch eine Materialumbiegung anschließt, wobei der Stegabschnitt einen Abstand zwischen dem Außenwand-Blechabschnitt und dem Innenwand-Blechabschnitt überbrückt und als Anlage für die Lasche dient. Damit stützt sich das Bodenaufnahme-Profilteil mit dem Stegabschnitt an der Lasche ab. Außerdem ist ein Aufnahmevolumen für den Randabschnitt des Schubladenbodens bereitgestellt, welcher sich über die insbesondere gesamte Breite des Schubladenwandelements bzw. des Kammerabschnitts erstreckt. Damit wird eine stabile Anbindung des Randabschnitts des Schubladenbodens am Schubladenwandelement realisiert.

Es ist überdies vorteilhaft, dass ein zur Auflagefläche nach oben abgewinkelter Anlageabschnitt vorhanden ist, der im verbundenen Zustand des Wand-Profilteils und des Bodenaufnahme-Profilteils sich mit seiner Rückseite an einem Verlängerungsabschnitt des Außenwand-Blechabschnitts abstützt. Damit wird das Bodenaufnahme-Profilteil stabil am Wand-Profilteil aufgenommen und stellt einen Freiraum zur Anbindung des Schubladenbodens bereit, der über die Breite des Kammerabschnitts bis zum Außenwand-Blechabschnitt reicht.

Ein weiterer wesentlicher Aspekt der Erfindung liegt darin, dass eine Schubladen-Rückwandanbindungseinheit und/oder eine Schubladen-Frontanbindungseinheit vorgesehen ist, und dass am Bodenaufnahme-Profilteil, insbesondere am Stegabschnitt des Bodenaufnahme-Profilteils, wenigstens eine Bohrung zur Anbringung der Schubladen-Rückwandanbindungseinheit und/oder der Schubladen-Frontanbindungseinheit über wenigstens jeweils ein Fügeelement vorhanden ist, wobei in der Schubladen-Rückwandanbindungseinheit und der Schubladen-Frontanbindungseinheit wenigstens jeweils eine dazu passende Bohrung zur Aufnahme des Fügeelements vorgesehen ist. Vorteilhaft sind entsprechende Bohrungen für genau zwei beabstandete Fügeelemente in den zu verbindenden Bauteilabschnitten vorbereitet vorhanden. Damit ist die Schubladen-Rückwandanbindungseinheit und/oder die Schubladen-Frontanbindungseinheit vorteilhaft exakt zum jeweils dazugehörigen Bodenaufnahme-Profilteil ausgerichtet und damit auch relativ zum Wand-Profilteil genau ausgerichtet. Denn die Bodenaufnahme-Profilteile sind zuvor bereits in jeweils definierter Anbringposition am Wand-Profilteil unlöslich verbunden angebracht.

Über den Stegabschnitt des jeweiligen Bodenaufnahme-Profilteils und den dazu passenden Bohrungen erfolgt zudem vorteilhaft die feste Verbindung über das jeweilige Fügeelement, vorzugsweise über Nietelemente wie Blindnieten. Eine Verbindung mit Blindnieten bzw. im Blindnietverfahren ist besonders vorteilhaft bei einer Zugänglichkeit von nur einer Seite der aneinander anliegenden Blechabschnitte, also des Stegabschnitts und des mit Bohrung versehenen Abschnitts der Frontanbindungseinheit und/oder der Rückwandanbindungseinheit. Denn in der Regel sind die betreffenden Bereiche mit den fluchtenden Bohrungen für das Einbringen des Fügeelements nur von unten zugänglich für einen entsprechenden Verbindungsvorgang.

Zudem ist es vorteilhaft, dass das Bodenaufnahme-Profilteil in der Auflagefläche eine Ausnehmung aufweist, die zur Bohrung im Bodenaufnahme-Profilteil, insbesondere im Stegabschnitt in einer Weise positioniert ist, dass das Setzen eines Fügeelements in der Bohrung des Bodenaufnahme-Profilteils durch die Ausnehmung hindurch ermöglicht ist. Dies ermöglicht die Zugänglichkeit mit dem Fügeelement von unten an verbleibenden Flächenabschnitten der Auflagefläche vorbei bzw. ohne die Abstützfunktion der Auflagefläche für die Unterseite des einzusetzenden Schubladenbodens einzuschränken.

Weiterhin ist es vorteilhaft, dass die Schubladen-Rückwandanbindungseinheit eine Lasche mit Bohrung aufweist zur Aufnahme eines Fügeelements bei Anlage an der dazu passenden Bohrung am Bodenaufnahme-Profilteil. Eine Lasche kann an einem Blechteil einfach und platzsparend nahezu beliebig ausgestaltet sein, um den Bereich des gebohrten Bodenaufnahme-Profilteils zu erreichen. Die Lasche kann exakt orientiert und insbesondere stirnseitig in den offenen Kammerabschnitt eingebracht werden. Das Bodenaufnahme-Profilteil für die Rückwandanbindungseinheit ist im hinteren Endbereich des Schubladenwandelements angeordnet.

Auch ist es vorteilhaft, dass die Schubladen-Frontanbindungseinheit eine Lasche mit Bohrung aufweist zur Aufnahme eines Fügeelements bei Anlage an der dazu passenden Bohrung am Bodenaufnahme-Profilteil. Damit werden die wie vorgenannt zur Rückwandanbindungseinheit genannten Vorteile entsprechenden auch an der Frontanbindungseinheit erzielt. Das betreffende Bodenaufnahme-Profilteil ist hierfür im vorderen Endbereich des Schubladenwandelements angeordnet.

Überdies ist es vorteilhaft, dass die Schubladen-Rückwandanbindungseinheit auf dem Stegabschnitt des Bodenaufnahme-Profilteils aufsitzt. Dies ist vorteilhaft, da der Stegabschnitt ohnehin existiert bzw. sich bis in den hinteren stirnseitigen Endbereich des Schubladenwandelements flächig und horizontal ausgerichtet erstreckt. Außerdem können von der Rückwandanbindungseinheit kommende Belastungen über den Stegabschnitt vorteilhaft in die weiteren Bereiche des Schubladenwandelements eingeleitet werden, bei entsprechenden Belastungen im Nutzbetrieb der beladenen Schublade.

Vorteilhafterweise sitzt die Schubladen-Frontanbindungseinheit auf dem Stegabschnitt des Bodenaufnahme-Profilteils auf. Das für die Rückwandanbindungseinheit Gesagte gilt entsprechend auch für die Frontanbindungseinheit.

Weiterhin ist es vorteilhaft, dass an dem Bodenaufnahme-Profilteil ein Aufnahmevolumen für den Randabschnitt des Schubladenbodens derart bereitgestellt ist, dass der Randabschnitt des Schubladenbodens an zueinander winklig ausgerichteten Abschnitten des Bodenaufnahme-Profilteils in Anlage bringbar ist. Mit der insbesondere rechtwinkligen Ausrichtung der Abschnitte, welche das Aufnahmevolumen begrenzen, kann bei einem in der Grundform quaderförmigen Schubladenboden, der rechtwinklig zueinander ausgerichtete oberseitige, stirnseitige und unterseitige Flächen am Randabschnitt aufweist, eine optimale Einpassung eines Randabschnitts des Schubladenbodens am fertig gestellten Schubladenwandelement erfolgen.

Vorteilhafterweise sind genau ein Wand-Profilteil und wenigstens zwei Bodenaufnahme-Profilteile vorhanden. Das ist für die Mehrzahl der in der Praxis verwendeten Schubladenwandelemente eine Anordnung, die ausreichend stabil ist unter Berücksichtigung eines minimierten Materialaufwands. Mit den zwei Bodenaufnahme-Profilteilen können die Rückwandanbindungseinheit und die Frontanbindungseinheit mechanisch und werkzeugtechnisch vorteilhaft verbunden werden.

Sollten zum Beispiel für ein vergleichsweise längeres Schubladenwandelement mehr als zwei Bodenaufnahme-Profilteile notwendig sein, können diese ohne Weiteres auf entsprechende Weise am Schubladenwandelement bzw. am Wand-Profilteil vorgesehen werden. Die mehreren Bodenaufnahme-Profilteile sind dabei mit ihren Auflageflächen fluchtend zueinander ausgerichtet, so dass eine jeweils flächige Auflage der entsprechenden unterseitigen Bereiche der Randabschnitte des Schubladenbodens auf den jeweiligen Auflageflächen im eingesetzten Zustand des Schubladenbodens erfolgt.

Insbesondere können unterschiedliche Längen von Wand-Profilteilen verwendet werden, so dass an einem Wand-Profilteil auch drei oder mehr als drei Bodenaufnahme-Profilteile angeordnet werden können. Dadurch können bei längeren Wand-Profilteilen zwischen einem vorderen und einem hinteren Bodenaufnahme-Profilteil noch weitere Bodenaufnahme-Profilteile vorgesehen werden.

Schließlich ist es auch vorteilhaft, dass an einem Wand-Profilteil in Längsrichtung des Wand-Profilteils betrachtet ein Bodenaufnahme-Profilteil in einem vorderen Endbereich des Wand-Profilteils und ein weiteres Bodenaufnahme-Profilteil in einem hinteren Endbereich des Wand-Profilteils vorhanden ist, wobei am vorderen Bodenaufnahme-Profilteil eine Schubladen-Frontanbindungseinheit und am hinteren Bodenaufnahme-Profilteil eine Schubladen-Rückwandanbindungseinheit angeordnet ist. Zwischen zwei Bodenaufnahme-Profilteilen kann ein Bereich ohne Bodenaufnahme-Profilteil bzw. damit ohne Auflagefläche für einen mittleren Teil des Randabschnitts des Schubladenbodens vorhanden sein. Die Bodenaufnahme-Profilteile eines Schubladenwandelements sind insbesondere identisch.

Die Erfindung betrifft außerdem eine Möbelschublade mit einem Schubladenwandelement, wobei das Schubladenwandelement gemäß einer der oben genannten Ausbildungen ausgestaltet ist. Insbesondere ist eine Möbelschublade mit einer Hohlkammerzarge vorteilhaft bereitstellbar. Damit lassen sich die oben diskutierten Vorteile an der Möbelschublade realisieren.

### Figurenbeschreibung

Weitere Merkmale und Vorteile der Erfindung sind anhand eines schematisch dargestellten Ausführungsbeispiels der Erfindung näher erläutert. Im Einzelnen zeigt:
- Figur 1: in perspektivischer Ansicht schräg von unten einen rückwärtigen Teil eines erfindungsgemäßen Schubladenwandelements mit einer Schubladen-Rückwandanbindungseinheit,
- Figur 2: ein Bodenaufnahme-Profilteil des Schubladenwandelements gemäß Figur 1 in perspektivischer Einzeldarstellung,
- Figur 3: eine Schubladen-Frontanbindungseinheit für das Schubladenwandelement gemäß Figur 1 perspektivisch,
- Figur 4: die Anordnung gemäß Figur 1 in Seitenansicht,
- Figur 5: die Schnittansicht gemäß Linie A-A in Figur 4,
- Figur 6: der Ausschnitt B in Figur 5 in vergrößerter Ansicht und
- Figur 7: der Ausschnitt C in Figur 5 vergrößert.

Figur 1 zeigt perspektivisch schräg von unten einen hinteren Teil eines erfindungsgemäßen Schubladenwandelements 1 mit einem Wand-Profilteil 2 und einem hinteren Bodenaufnahme-Profilteil 3, sowie einer Schubladen-Rückwandanbindungseinheit 4. Das Schubladenwandelement 1 dient als Grundelement für eine aus mehreren Grundelementen zusammenbaubare Schublade, welche ein weiteres Schubladenwandelement, eine Rückwand, eine Front und einen Schubladenboden aufweist. Am nicht gezeigten Teil des Schubladenwandelements 1 ist an dessen frontseitigem Endabschnitt eine Schubladen-Frontanbindungseinheit 19 gemäß Figur 3 und ein unterhalb daran angebrachtes weiteres Bodenaufnahme-Profilteil vorhanden, das identisch ist mit dem Bodenaufnahme-Profilteil 3.

Nachfolgend wird die Schubladen-Rückwandanbindungseinheit 4 verkürzt als Rückwandanbindungseinheit 4 benannt.

Das als separate Komponente aus Blech hergestellte Bodenaufnahme-Profilteil 3 ist an dem ebenfalls separat erstellten Wand-Profilteil 2 zum Beispiel angeschweißt. Das Bodenaufnahme-Profilteil 3 umfasst einen im Nutzzustand der damit zusammengebauten Schublade horizontal ausgerichteten Auflageflächenbereich 5, an dem über eine rechtwinklige Umbiegung 6 nach oben ein vertikaler Anlageabschnitt 7 anschließt. Am oberen Ende des Anlageabschnitts 7 ist wiederum durch eine rechtwinklige Umbiegung 8 ein Stegabschnitt 9 in einer Breite des Auflageflächenbereichs 5 ausgebildet. Am vorderen Rand des Stegabschnitts 9 ist ein nach oben rechtwinklig umgebogener Randabschnitt 10 über die gesamte Länge des Bodenaufnahme-Profilteils 3 ausgebildet. Im Stegabschnitt 9 sind zwei beabstandete Durchgangsbohrungen 11 und 12 eingebracht, welche einer Durchgangsbohrung 13 und einer viereckigen Ausnehmung 14 im Auflageflächenbereich 5 gegenüberliegen.

Zur Anbringung der Rückwandanbindungseinheit 4 am Wand-Profilteil 2, greift ein an der Rückwandanbindungseinheit 4 abgewinkelter Steg 17 in einen hohlen Kammerabschnitt 25 des Wand-Profilteils 2, wobei zwei den Durchgangsbohrungen 11 und 12 entsprechende erste und zweite Durchgangsbohrung 18 im Steg 17 existieren. Bei fluchtender Positionierung der Durchgangsbohrungen 11 und 12 mit den Durchgangsbohrungen 18 werden in einem Verbindungsvorgang zwei gleichartige Verbindungselemente bzw. hier Blindniete 15 und 16 eingesetzt. Der Steg 17 der Rückwandanbindungseinheit 4 liegt oberhalb flächig parallel ausgerichtet am Stegabschnitt 9 an (siehe Figur 7).

Der Blindniet 15 greift im fertig verbundenen Zustand durch die Durchgangsbohrung 11 und die erste Durchgangsbohrung 18 und der Blindniet 16 durch die Durchgangsbohrung 12 und die zweite Durchgangsbohrung 18. Die derart positioniert verpressten Blindniete 15, 16 fixieren den Steg 17 und damit die Rückwandanbindungseinheit 3 am Stegabschnitt 9 und damit am Wand-Profilteil 2.

Figur 3 zeigt die Schubladen-Frontanbindungseinheit 19, welche stirnseitig von vorne in einen hohlen Kammerabschnitt 25 des Wand-Profilteil 2 z. B. derart einschiebbar ist, dass an der Schubladen-Frontanbindungseinheit 19 ausgebildete Rastdübel 29 stirnseitig vorstehen, und in vorbereitete Löcher an einer Innenseite einer Front der Schublade einsteckbar und darin verrastbar sind, so dass die Front mit dem Schubladenwandelement 1 spaltfrei verbunden ist.

Die Frontanbindungseinheit 19 ist ebenfalls ausgebildet an einem Stegabschnitt eines Bodenaufnahme-Profilteils, das dem Bodenaufnahme-Profilteil 3 entspricht, über zwei Fügeelemente bzw. Blindniete verbunden zu werden. Hierfür ist ein Steg 20, welcher der Funktion des Stegs 17 an der Rückwandanbindungseinheit 4 entspricht, unterseitig an der Frontanbindungseinheit 19 mit zwei Durchgangsbohrungen 21, 22 versehen. Für die Verbindung muss das dazugehörige Bodenaufnahme-Profilteil entsprechend am Wand-Profilteil 2 fest positioniert zum Beispiel angeschweißt am vorderen Endbereich vorhanden sein.

Was insbesondere aus den Figuren 5 bzw. 6 deutlich wird, weist das Wand-Profilteil 2 einen Innenwand-Blechabschnitt 23 und einen gegenüberliegenden Außenwand-Blechabschnitt 24 auf, welche im Nutzzustand der Schublade vertikal ausgerichtete Seitenflächen innen und außen an dem Schubladenwandelement 1 bereitstellen.

Am oberen Ende des Wand-Profilteils 2 ist durch jeweils eine rechtwinklige Umbiegung zwischen dem Innenwand-Blechabschnitt 23 und dem Außenwand-Blechabschnitt 24 ein Verbindungsabschnitt 26 ausgebildet, wobei der Innenwand-Blechabschnitt 23 und der Außenwand-Blechabschnitt 24 den im Wesentlichen hohlen Kammerabschnitt 25 beidseitig begrenzen.

An einem unteren Rand 27 des Innenwand-Blechabschnitts 23, der nach unten kürzer ist als der Außenwand-Blechabschnitt 24, ist eine zum Außenwand-Blechabschnitt 24 hin ausgerichtet gebogene Lasche 28 vorhanden, so dass sich im zusammengebauten Zustand des Schubladenwandelements 1 der Stegabschnitt 9 unterseitig auf der Oberseite der Lasche 28 abstützt. Damit wird das Schubladenwandelement 1 quer zur Länge des Schubladenwandelements 1 versteift bzw. stabilisiert.

Die Lasche 28 erstreckt sich in Richtung zum Außenwand-Blechabschnitt 24 von der Innenseite des Innenwand-Blechabschnitts 23 nur über einen Teil der Breite des Abstands zwischen dem Innenwand-Blechabschnitt 23 und dem Außenwand-Blechabschnitt 24. Damit dient die Lasche 28 lediglich zur Abstützung des vorderen Endes des Stegabschnitts 9. Am Stegabschnitt 9 ist außerdem zur Stabilisierung des Schubladenwandelements 1 der nach oben rechtwinklig abgebogene Randabschnitt 10 in Anlage an der flächigen Innenseite des Innenwand-Blechabschnitts 23, was die Struktur des Schubladenwandelements 1 ebenfalls mechanisch stabilisiert.

### Bezugszeichenliste:

- 1: Schubladenwandelement
- 2: Wand-Profilteil
- 3: Bodenaufnahme-Profilteil
- 4: Schubladen-Rückwandanbindungseinheit
- 5: Auflageflächenbereich
- 6: Umbiegung
- 7: Anlageabschnitt
- 8: Umbiegung
- 9: Stegabschnitt
- 10: Randabschnitt
- 11: Durchgangsbohrung
- 12: Durchgangsbohrung
- 13: Durchgangsbohrung
- 14: Ausnehmung
- 15: Blindniet
- 16: Blindniet
- 17: Steg
- 18: Durchgangsbohrung
- 19: Schubladen-Frontanbindungseinheit
- 20: Steg
- 21: Durchgangsbohrung
- 22: Durchgangsbohrung
- 23: Innenwand-Blechabschnitt
- 24: Außenwand-Blechabschnitt
- 25: Kammerabschnitt
- 26: Verbindungsabschnitt
- 27: Rand
- 28: Lasche
- 29: Rastdübel

## Patentansprüche

1. Schubladenwandelement (1) für eine Schublade, an dem ein Randabschnitt eines Schubladenbodens einsetzbar ist, um eine an den Schubladenboden angrenzende Schubladenseitenwand zu bilden, wobei das Schubladenwandelement (1) ein Wand-Profilteil (2) und ein Bodenaufnahme-Profilteil (3) umfasst, wobei am Schubladenwandelement (1) eine am Bodenaufnahme-Profil (3) vorhandene Auflagefläche (5) für eine unterseitige Abstützung für einen am Schubladenwandelement (1) einsetzbaren Schubladenboden bereitgestellt ist, und wobei das Wand-Profilteil (2) einen Kammerabschnitt (25) mit einen Innenwand-Blechabschnitt (23) und einen Außenwand-Blechabschnitt (24) umfasst, die gegenüberliegend über ein Breitenmaß des Schubladenwandelements (1) voneinander beabstandet und durch einen Verbindungsabschnitt (26) verbunden sind, wobei der Innenwand-Blechabschnitt (23) am unteren Rand (27) eine zum Außenwand-Blechabschnitt (24) gebogene Lasche (28) aufweist, an welchem sich das Bodenaufnahme-Profil (3) abstützt, **dadurch gekennzeichnet, dass** am Bodenaufnahme-Profil (3) oberhalb zur Auflagefläche (5) ein Stegabschnitt (9) vorhanden ist, der an einem zur Auflagefläche (5) nach oben abgewinkelten Anlageabschnitt (7) durch eine Materialumbiegung (6) anschließt, wobei der Stegabschnitt (9) einen Abstand zwischen dem Außenwand-Blechabschnitt (24) und dem Innenwand-Blechabschnitt (23) überbrückt und als Anlage für die Lasche (28) dient.

2. Schubladenwandelement nach Anspruch 1, **dadurch gekennzeichnet, dass** der Außenwand-Blechabschnitt (24) des Wand-Profilteils (2) in einen Verlängerungsabschnitt übergeht, der sich nach unten weiter erstreckt als ein unterer Rand (27) des Innenwand-Blechabschnitts (23) des Wand-Profilteils (2).

3. Schubladenwandelement nach einem der vorhergehenden Ansprüche, **dadurch gekennzeichnet, dass** sich ein zur Auflagefläche (5) nach oben abgewinkelter Anlageabschnitt (7) vorhanden ist, der im verbundenen Zustand des Wand-Profilteils (2) und des Bodenaufnahme-Profilteils (3) sich mit seiner Rückseite an einem Verlängerungsabschnitt des Außenwand-Blechabschnitts (24) abstützt.

4. Schubladenwandelement nach einem der vorhergehenden Ansprüche, **dadurch gekennzeichnet, dass** eine Schubladen-Rückwandanbindungseinheit (4) und/oder eine Schubladen-Frontanbindungseinheit (19) vorgesehen ist, und dass am Bodenaufnahme-Profilteil (3), insbesondere am Stegabschnitt (9) des Bodenaufnahme-Profilteils (3), wenigstens eine Bohrung (11, 12) zur Anbringung der Schubladen-Rückwandanbindungseinheit (4) und/oder der Schubladen-Frontanbindungseinheit (19) über wenigstens jeweils ein Fügeelement (15, 16) vorhanden ist, wobei in der Schubladen-Rückwandanbindungseinheit (4) und der Schubladen-Frontanbindungseinheit (19) wenigstens jeweils eine dazu passende Bohrung (18; 21, 22) zur Aufnahme des Fügeelements (15, 16) vorgesehen ist.

5. Schubladenwandelement nach Anspruch 4, **dadurch gekennzeichnet, dass** das Bodenaufnahme-Profilteil (3) in der Auflagefläche (5) eine Ausnehmung (13, 14) aufweist, die zur Bohrung (11, 12) im Bodenaufnahme-Profilteil (3), insbesondere im Stegabschnitt (9) in einer Weise positioniert ist, dass das Setzen eines Fügeelements (15, 16) in der Bohrung (11, 12) des Bodenaufnahme-Profilteils (3) durch die Ausnehmung (13, 14) hindurch ermöglicht ist.

6. Schubladenwandelement nach einem der Ansprüche 4 oder 5, **dadurch gekennzeichnet, dass** die Schubladen-Rückwandanbindungseinheit (4) eine Lasche (17) mit Bohrung (18) aufweist zur Aufnahme eines Fügeelements (15, 16) bei Anlage an der dazu passenden Bohrung (11, 12) am Bodenaufnahme-Profilteil (3).

7. Schubladenwandelement nach einem der Ansprüche 4 oder 5, **dadurch gekennzeichnet, dass** die Schubladen-Frontanbindungseinheit (19) eine Lasche (20) mit Bohrung (21, 22) aufweist zur Aufnahme eines Fügeelements bei Anlage an der dazu passenden Bohrung (11, 12) am Bodenaufnahme-Profilteil (3) .

8. Schubladenwandelement nach Anspruch 4, **dadurch gekennzeichnet, dass** die Schubladen-Rückwandanbindungseinheit (4) auf dem Stegabschnitt (9) des Bodenaufnahme-Profilteils (3) aufsitzt.

9. Schubladenwandelement nach Anspruch 4, **dadurch gekennzeichnet, dass** die Schubladen-Frontanbindungseinheit (19) auf dem Stegabschnitt (9) des Bodenaufnahme-Profilteils (3) aufsitzt.

10. Schubladenwandelement nach einem der vorhergehenden Ansprüche, **dadurch gekennzeichnet, dass** an dem Bodenaufnahme-Profilteil (3) ein Aufnahmevolumen für den Randabschnitt des Schubladenbodens derart bereitgestellt ist, dass der Randabschnitt des Schubladenbodens an zueinander winklig ausgerichteten Abschnitten des Bodenaufnahme-Profilteils (3) in Anlage bringbar ist.

11. Schubladenwandelement nach einem der vorhergehenden Ansprüche, **dadurch gekennzeichnet, dass** genau ein Wand-Profilteil (2) und wenigstens zwei Bodenaufnahme-Profilteile (3) vorhanden sind.

12. Schubladenwandelement nach einem der vorhergehenden Ansprüche, **dadurch gekennzeichnet, dass** an einem Wand-Profilteil (2) in Längsrichtung des Wand-Profilteils (2) betrachtet ein Bodenaufnahme-Profilteil (3) in einem vorderen Endbereich des Wand-Profilteils (2) und ein weiteres Bodenaufnahme-Profilteil (3) in einem hinteren Endbereich des Wand-Profilteils (2) vorhanden ist, wobei am vorderen Bodenaufnahme-Profilteil (3) eine Schubladen-Frontanbindungsbindungseinheit (19) und am hinteren Bodenaufnahme-Profilteil (3) eine Schubladen-Rückwandanbindungseinheit (4) angeordnet ist.

13. Möbelschublade mit einem Schubladenwandelement (1) nach einem der vorhergehenden Ansprüche.

## Claims

1. Drawer wall element (1) for a drawer, on which an edge section of a drawer base can be inserted, in order to form a drawer side wall adjoining the drawer base, wherein the drawer wall element (1) comprises a wall profile part (2) and a base mount profile part (3), wherein on the drawer wall element (1) a bearing surface (5) provided on the base mount profile (3) is provided for a lower support of a drawer base insertable on the drawer wall element (1), and wherein the wall profile part (2) comprises a chamber section (25) with an inner wall sheet metal section (23) and an outer wall sheet metal section (24), which are connected opposite one another spaced part over a width dimension of the drawer wall element (1) and are joined by a connecting section (26), wherein the inner wall sheet metal section (23) on the lower edge (27) comprises a tab (28) bent relative to the outer wall sheet metal section (24), on which the base mount profile (3) is supported, **characterised in that** on the base mount profile (3) above the bearing surface (5) a web section (9) is provided, which adjoins a bearing section (7) angled upwards relative to the bearing surface (5) by means of a material bend (6), wherein the web section (9) bridges a distance between the outer wall sheet metal section (24) and the inner wall sheet metal section (23) and is used as a bearing for the tab (28).

2. Drawer wall element according to claim 1, **characterised in that** the outer wall sheet metal section (24) of the wall profile part (2) passes into an extension section which extends downwards further than a lower edge (27) of the inner wall sheet metal section (23) of the wall profile part (2).

3. Drawer wall element according to any of the preceding claims, **characterised in that** a bearing section (7) angled upwards relative to the bearing surface (5) is provided, which in the connected state of the wall profile part (2) and the base mount profile part (3) is supported with its rear side on an extension section of the outer wall sheet metal section (24).

4. Drawer wall element according to any of the preceding claims, **characterised in that** a drawer rear wall connecting unit (4) and/or a drawer front connecting unit (19) is provided, and **in that** on the base mount profile part (3), in particular on the web section (9) of the base mount profile part (3), at least one bore (11, 12) is provided for attaching the drawer rear wall connecting unit (4) and/or the drawer front connecting unit (19) by means of at least one joining element (15, 16), wherein in the drawer rear wall connecting unit (4) and the drawer front connecting unit (19) at least one suitably fitting bore (18; 21, 22) is provided for receiving the joining element (15, 16).

5. Drawer wall element according to claim 4, **characterised in that** the base mount profile part (3) in the bearing surface (5) comprises a recess (13, 14), which is positioned relative to the bore (11, 12) in the base mount profile part (3), in particular in the web section (9), in such a way that the it is possible to place a joining element (15, 16) in the bore (11, 12) of the base mount profile part (3) through the recess (13, 14).

6. Drawer wall element according to any of claims 4 or 5, **characterised in that** the drawer rear wall connecting unit (4) comprises a tab (17) with a bore (18) for receiving a joining element (15, 16) when installing on the fitting bore (11, 12) on the base mount profile part (3).

7. Drawer wall element according to any of claims 4 or 5, **characterised in that** the drawer front connecting unit (19) comprises a tab (20) with a bore (21, 22) for receiving a joining element when installing on the fitting bore (11, 12) on the base mount profile part (3).

8. Drawer wall element according to claim 4, **characterised in that** the drawer rear wall connecting unit (4) sits on the web section (9) of the base mount profile part (3).

9. Drawer wall element according to claim 4, **characterised in that** the drawer front connecting unit (19) sits on the web section (9) of the base mount profile part (3).

10. Drawer wall element according to any of the preceding claims, **characterised in that** on the base mount profile part (3) a mounting space for the edge section of the drawer base is provided such that the edge section of the drawer base can be moved to fit on mutually angled sections of the base mount profile part (3).

11. Drawer wall element according to any of the preceding claims, **characterised in that** precisely one wall profile part (2) and at least two base mount profile parts (3) are provided.

12. Drawer wall element according to any of the preceding claims, **characterised in that** on a wall profile part (2) as viewed in longitudinal direction of the wall profile part (2) a base mount profile part (3) is provided in a front end section of the wall profile part (2) and a further base mount profile part (3) is provided in a rear end section of the wall profile part (2), wherein on the front base mount profile part (3) a drawer front connecting unit (19) is arranged and on the rear base mount profile part (3) a drawer rear wall connecting unit (4) is arranged.

13. Furniture drawer with a drawer wall element (1) according to any of the preceding claims.

## Revendications

1. Élément de paroi de tiroir (1) pour un tiroir, élément sur lequel une partie de bord d'un fond de tiroir peut être montée en vue de former une paroi latérale de tiroir attenante au fond de tiroir, l'élément de paroi de tiroir (1) comprenant une pièce profilée de paroi (2) et une pièce profilée pour recevoir un fond (3), une surface de support (5) présente sur le profilé pour recevoir un fond (3) étant prévue sur l'élément de paroi de tiroir (1) pour soutenir par le dessous un fond de tiroir pouvant être monté sur l'élément de paroi de tiroir (1), et la pièce profilée de paroi (2) comprenant une partie de chambre (25) présentant une partie en tôle (23) de paroi intérieure et une partie en tôle (24) de paroi extérieure qui sont placées en se faisant face à distance l'une de l'autre sur une largeur de l'élément de paroi de tiroir (1) et sont reliées par une partie de liaison (26), la partie en tôle (23) de paroi intérieure comportant au niveau de son bord inférieur (27) une languette (28) recourbée en direction de la partie en tôle (24) de paroi extérieure, languette sur laquelle vient s'appuyer le profilé pour recevoir un fond (3), **caractérisé en ce qu'**une partie d'aile (9) est présente sur le profilé pour recevoir un fond (3), au-dessus de la surface de support (5), qui se raccorde à une partie d'appui (7) repliée vers le haut depuis à la surface de support (5) par le biais d'un cintrage de matière (6), la partie d'aile (9) surmontant une distance entre la partie en tôle (24) de paroi extérieure et la partie en tôle (23) de paroi intérieure et servant d'appui pour la languette (28).

2. Élément de paroi de tiroir selon la revendication 1, **caractérisé en ce que** la partie en tôle (24) de paroi extérieure de la pièce profilée de paroi (2) se poursuit par une partie de prolongement qui s'étend plus vers le bas que le bord inférieur (27) de la partie en tôle (23) de paroi intérieure de la pièce profilée de paroi (2).

3. Élément de paroi de tiroir selon l'une des revendications précédentes, **caractérisé en ce qu'**il est prévu une partie d'appui (7) repliée vers le haut depuis à la surface de support (5) qui, à l'état assemblé de la partie profilée de paroi (2) et de la partie profilée pour recevoir un fond (3), s'appuie par sa face arrière contre une partie de prolongement de la partie en tôle (24) de paroi extérieure.

4. Élément de paroi de tiroir selon l'une des revendications précédentes, **caractérisé en ce qu'**il est prévu une unité de fixation de paroi arrière de tiroir (4) et/ou une unité de fixation de paroi frontale de tiroir (19), et **en ce qu'**il est prévu au moins un alésage (11, 12) sur la pièce profilée pour recevoir un fond (3), en particulier sur la partie d'aile (9) de la pièce profilée pour recevoir un fond (3), en vue de monter l'unité de fixation de paroi arrière de tiroir (4) et/ou l'unité de fixation de paroi frontale de tiroir (19) à chaque fois par le biais d'au moins un élément de jonction (15, 16), au moins un alésage correspondant (18 ; 21, 22) étant prévu dans l'unité de fixation de paroi arrière de tiroir (4) et l'unité de fixation de paroi frontale de tiroir (19) pour recevoir l'élément de jonction (15, 16).

5. Élément de paroi de tiroir selon la revendication 4, **caractérisé en ce que** la pièce profilée pour recevoir un fond (3) est munie dans la surface de support (5) d'un évidement (13, 14) positionné de telle sorte par rapport à l'alésage (11, 12) situé dans la pièce profilée pour recevoir un fond (3), en particulier dans la partie d'aile (9), que la mise en place d'un élément de jonction (15, 16) dans l'alésage (11, 12) de la pièce profilée pour recevoir un fond (3) est rendue possible par passage à travers l'évidement (13, 14).

6. Élément de paroi de tiroir selon l'une des revendications 4 ou 5, **caractérisé en ce que** l'unité de fixation de paroi arrière de tiroir (4) est munie d'une languette (17) avec un alésage en vue de recevoir un élément de jonction (15, 16) lors de l'alignement sur l'alésage correspondant (11, 12) sur la pièce profilée pour recevoir un fond (3).

7. Élément de paroi de tiroir selon l'une des revendications 4 ou 5, **caractérisé en ce que** l'unité de fixation de paroi frontale de tiroir (19) est munie d'une languette (20) avec alésage (21, 22) en vue de recevoir un élément de jonction lors de l'alignement sur l'alésage correspondant (11, 12) sur la pièce profilée pour recevoir un fond (3).

8. Élément de paroi de tiroir selon la revendication 4, **caractérisé en ce que** l'unité de fixation de paroi arrière de tiroir (4) repose sur la partie d'aile (9) de la pièce profilée pour recevoir un fond (3).

9. Élément de paroi de tiroir selon la revendication 4, **caractérisé en ce que** l'unité de fixation de paroi frontale de tiroir (19) repose sur la partie d'aile (9) de la pièce profilée pour recevoir un fond (3).

10. Élément de paroi de tiroir selon l'une des revendications précédentes **caractérisé en ce que** sur la pièce profilée pour recevoir un fond (3), un volume de réception est réservé pour la partie de bord du fond du tiroir de telle sorte que la partie de bord du fond du tiroir peut être mis en appui contre des parties de la pièce profilée pour recevoir un fond (3) qui sont dirigées les unes vers les autres en formant un angle.

11. Élément de paroi de tiroir selon l'une des revendications précédentes **caractérisé en ce que** sont présentes exactement une pièce profilée de paroi (2) et au moins deux pièces profilées pour recevoir un fond (3).

12. Élément de paroi de tiroir selon l'une des revendications précédentes **caractérisé en ce que,** considéré dans la direction longitudinale de la pièce profilée de paroi (2), une pièce profilée pour recevoir un fond (3) est prévue dans une zone d'extrémité avant de la pièce profilée de paroi (2) et une pièce profilée pour recevoir un fond (3) supplémentaire est prévue dans une zone d'extrémité arrière de la pièce profilée de paroi (2), une unité de fixation de paroi frontale de tiroir (19) étant disposée sur la pièce profilée avant pour recevoir un fond (3) et une unité de fixation de paroi arrière de tiroir (4) étant disposée sur la partie profilée arrière pour recevoir un fond (3).

13. Tiroir de meuble avec un élément de paroi de tiroir (1) selon l'une des revendications précédentes.
